# EUROPÄISCHE PATENTANMELDUNG

(11) **EP 4 763 789 A1**
(43) Veröffentlichungstag der Anmeldung: **24.06.2026**
(21) Anmeldenummer: 24221528.3
(22) Anmeldetag: 19.12.2024
(51) Int. Cl.: B66F 9/06, E04G 21/04

(54) **AUSFAHRWAGEN**

(71) Anmelder: EBAWE Anlagentechnik GmbH, 04838 Eilenburg (DE)
(72) Erfinder: SCHELER, Marcus, 04838 Eilenburg (DE)
(74) Vertreter: Torggler & Hofmann Patentanwälte - Innsbruck

(57) **Zusammenfassung**

Ausfahrwagen (1) zur Handhabung von Lasten, insbesondere von Betonfertigteilen (100), umfassend
- einen im Wesentlichen U-förmigen Grundkörper (2) mit zwei Längsträgern (3),
- zumindest ein auf einem Untergrund zur Auflage bringbares Antriebsmittel (4), welches zum Verfahren des Ausfahrwagens (1) über zumindest eine Antriebseinheit (5) antreibbar ist, wobei das zumindest eine Antriebsmittel (4) und die zumindest eine Antriebseinheit (5) am und/oder im Grundkörper (2) angeordnet sind, und
- eine erste Aufnahmevorrichtung (6) zur Aufnahme einer ersten Last (7), vorzugsweise einer Innenladerpalette (8), zwischen den zwei Längsträgern (3),
wobei der Ausfahrwagen (1) eine zweite, von der ersten Aufnahmevorrichtung (6) verschiedene Aufnahmevorrichtung (9) zur Aufnahme einer zweiten Last (10), vorzugsweise einer Wechselbrücke (11), auf einer Oberseite (12) der zwei Längsträger (3) aufweist.

## Beschreibung

Die Erfindung betrifft einen Ausfahrwagen zur Handhabung von Lasten, insbesondere von Betonfertigteilen, umfassend
- einen im Wesentlichen U-förmigen Grundkörper mit zwei Längsträgern,
- zumindest ein auf einem Untergrund zur Auflage bringbares Antriebsmittel, welches zum Verfahren des Ausfahrwagens über zumindest eine Antriebseinheit antreibbar ist, wobei das zumindest eine Antriebsmittel und die zumindest eine Antriebseinheit am und/oder im Grundkörper angeordnet sind, und
- eine erste Aufnahmevorrichtung zur Aufnahme einer ersten Last, vorzugsweise einer Innenladerpalette, zwischen den zwei Längsträgern,
sowie ein Verfahren zum Betreiben eines solchen Ausfahrwagens.

Als Ausfahrwagen, oder auch Automated Guided Vehicle - AVG, werden, insbesondere in der Betonfertigteilindustrie, Fahrzeug bezeichnet, welche zum Handhaben von Lasten, beispielsweise von Betonfertigteilen, meist innerhalb eines Firmengeländes genutzt werden. Die Lasten werden dabei beispielsweise zwischen einer Produktionshalle, einer Lagerhalle und einer Verladestationen hin und her bewegt. Üblicherweise kommen dabei mehrere Ausfahrwagen bzw. eine Flotte von Ausfahrwagen zum Einsatz.

Aus dem Stand der Technik sind solche Ausfahrwagen bereits bekannt, beispielsweise aus der EP 3 342 636 A1. Ein solcher Ausfahrwagen kann zwischen seinen Längsträgern eine Last, welche auf einer Innenladerpalette angeordnet ist, aufnehmen.

Nachteilig beim Stand der Technik ist, dass nur Innenladerpaletten handgehabt werden können. Insbesondere in der Betonfertigteilindustrie kommen aber häufig auch Wechselbrücken zur Aufnahmen von Lasten in Form von Betonfertigteilen zum Einsatz. Um diese handhaben zu können, werden im Stand der Technik eigene Ausfahrwagen, welche zur Handhabung von Wechselbrücken geeignet sind, benötigt.

Demgemäß sind derzeit zwei verschiedene Ausfahrwagen notwendig, um die herkömmlichen Mittel zur Aufnahme von Lasten handhaben zu können.

Aufgabe der Erfindung ist es, die zuvor beschriebenen Nachteile zumindest teilweise zu beheben und einen gegenüber dem Stand der Technik verbesserten Ausfahrwagen anzugeben. Zudem soll auch ein Verfahren zum Betreiben eines solchen Ausfahrwagens angegeben werden.

Diese Aufgabe wird gelöst durch die Merkmale der unabhängigen Ansprüche 1 und 14.

Erfindungsgemäß ist daher bei einem wie vorher beschriebenen Ausfahrwagen vorgesehen, dass der Ausfahrwagen eine zweite, von der ersten Aufnahmevorrichtung verschiedene Aufnahmevorrichtung zur Aufnahme einer zweiten Last, vorzugsweise einer Wechselbrücke, auf einer Oberseite der zwei Längsträger aufweist.

Über die zweite Aufnahmevorrichtung kann also eine zweite Last, welche auf einer Wechselbrücke angeordnet sein kann, mit dem gleichen Ausfahrwagen handgehabt werden. Ein erfindungsgemäßer Ausfahrwagen weist also eine Doppelfunktion auf, indem er zwei verschiedene Arten von Lasten handhaben kann.

In anderen Worten ist die erste Aufnahmevorrichtung dazu ausgebildet, eine erste Last, vorzugsweise eine Innenladerpalette, zwischen den zwei Längsträgern aufzunehmen.

Die zweite Aufnahmevorrichtung ist dazu ausgebildet, eine zweite Last, vorzugsweise eine Wechselbrücke, auf einer Oberseite der zwei Längsträger aufzunehmen.

Hinsichtlich eines erfindungsgemäßen Verfahrens ist vorgesehen, dass in einem erste Betriebszustand eine erste Last über die erste Aufnahmevorrichtung zwischen den zwei Längsträgern und in einem zweiten Betriebszustand eine zweite Last über die zweite Aufnahmevorrichtung auf der Oberseite der zwei Längsträger von dem Ausfahrwagen aufgenommen wird.

Weitere vorteilhafte Ausführungsformen der Erfindung werden in den abhängigen Ansprüchen definiert.

Vorteilhafterweise kann vorgesehen sein, dass die erste Aufnahmevorrichtung zwei Auflageelemente zur Auflage einer ersten Last umfasst, wobei jeweils ein Auflageelement an einem der zwei Längsträger, vorzugsweise an einer dem jeweils anderen Längsträger zugewandten Innenseite des jeweiligen Längsträgers, angeordnet und/oder ausgebildet ist.

Das stellt eine einfache Möglichkeit dar eine erste Last, insbesondere eine Innenladerpalette, zwischen den zwei Längsträger aufzunehmen. Die Last kann dabei auf den Auflageelementen aufliegen.

Die Auflageelemente können in Form von Schienen ausgebildet sein. Das stellt eine einfache und Kostengünstige Umsetzung von Auflageelementen dar.

Insbesondere können die Auflageelemente auch über dem jeweiligen Längsträger in Richtung des jeweils anderen Längsträgers vorstehen.

Bevorzugt kann auch vorgesehen sein, dass sich die zwei Auflageelemente jeweils über zumindest 90 % einer Länge der zwei Längsträger erstrecken.

Durch diese Merkmale, allein oder in Kombination miteinander, kann eine sichere und stabile Aufnahme der ersten Last gewährleistet werden.

Gemäß einem weiteren Ausführungsbeispiel kann vorgesehen sein, dass die zweite Aufnahmevorrichtung zumindest zwei Auflageflächen zur Auflage einer zweiten Last aufweist, wobei eine der zumindest zwei Auflageflächen an der Oberseite eines der zwei Längsträger und eine weiter der zumindest zwei Auflageflächen an der Oberseite des anderen der zwei Längsträger ausgebildet und/oder angeordnet ist.

Dadurch ist es möglich, eine zweite Last auf einfache Art und Weise mit dem Ausfahrwagen aufzunehmen. Die zweite Last liegt dann auf den Auflageflächen auf den zwei Längsträgern auf.

Es ist auch denkbar, dass weitere Auflageflächen vorgesehen sind, welche an von den Längsträgern verschiedenen Teile des Grundkörpers angeordnet und/oder ausgebildet sind.

Weiters kann auch vorgesehen sein, dass die zwei Auflageflächen eben und/oder rechteckförmig ausgebildet sind.

Eine ebene Ausbildung der Auflageflächen gewährleistet eine möglichst großflächige Auflage der zweiten Last auf dem Ausfahrwagen, insbesondere wenn die zweite Last eine Wechselbrücke ist oder auf einer Wechselbrücke angeordnet ist.

Eine rechteckförmige Auflagefläche stellt eine einfache Umsetzung einer Auflagefläche dar.

Es ist jedoch auch denkbar, dass die Auflagefläche Vertiefungen aufweist.

Bevorzugt kann vorgesehen sein, dass die die maximale vertikale Erstreckung der Längsträger, vorzugsweise des Ausfahrwagens, nach oben hin in einer Betriebslage des Ausfahrwagens durch die zwei Auflageflächen begrenzt ist.

In anderen Worten bilden die Auflageflächen den höchsten Punkt der Längsträger, vorzugsweise des Ausfahrwagens.

Dadurch kann sichergestellt werden, dass die Längsträger, und in der bevorzugt Ausführungsvariante der gesamte Ausfahrwagen, vollständig unterhalb einer zweiten Last und insbesondere unterhalb einer Wechselbrücke, gefahren werden kann. Das erleichtert das Aufnehmen einer zweiten Last erheblich.

Bevorzugt kann vorgesehen sein, dass die maximale vertikale Erstreckung der Längsträger, vorzugsweise des Ausfahrwagens zumindest zeitweise kleiner als 800 mm ist.

Wechselbrücken weisen üblicherweise eine Abstellhöhe (also eine Höhe zwischen einem Untergrund und einer Unterkante der Wechselbrücke) von 800 mm, 1000 mm oder 1200 mm auf. Beträgt die maximale vertikale Erstreckung der Längsträger, vorzugsweise des Ausfahrwagens zumindest zeitweise weniger als 800 mm, so kann sichergestellt werden, dass alle Arten von Wechselbrücken von dem Ausfahrwagen aufgenommen werden können.

Bevorzugt ist weiters vorgesehen, dass der Ausfahrwagen zumindest eine Hubvorrichtung umfasst, über welche die zwei Längsträger, vorzugsweise der Grundkörper, in eine Richtung orthogonal zu der Oberseite der zwei Längsträger bewegbar sind.

Dadurch können also zumindest die Längsträger angehoben und gesenkt werden, wodurch Lasten in einfacher Art und Weise aufgenommen und abgestellt werden können.

Der Ausfahrwagen kann also beispielsweise in einem abgesenkten Zustand unter eine Wechselbrücke fahren und anschließend über die Hubvorrichtung angehoben werden, sodass die Wechselbrücke auf der Oberseite der zwei Lastenträger aufliegt. Anschließend kann der Ausfahrwagen mitsamt der Wechselbrücke und der somit aufgenommenen Last verfahren werden. Am Zielort kann dann die Wechselbrücke durch Absenken der zwei Lastenträger bzw. des Grundkörpers abgestellt werden.

Ähnlich verhält es sich bei der Aufnahme einer Innenladerpalette. Hier kann die Innenladerpalette durch Verfahren des Ausfahrwagens zwischen den zwei Längsträgern positioniert werden. Durch Anheben der zwei Längsträger bzw. des Grundkörpers liegt die Innenladerpalette dann auf den Anlageelementen auf und kann mitsamt einer darauf befindlichen Last bewegt werden.

Es kann vorgesehen sein, dass ein über die Hubvorrichtung erreichbarer maximaler Hub der zwei Längsträger, vorzugsweise des Grundkörpers, zwischen 100 mm und 400 mm, bevorzugt zwischen 150 mm und 200 mm, besonders bevorzugt 170 mm, beträgt.

Vorteilhafterweise kann vorgesehen sein, dass das zumindest eine Antriebsmittel ein Rad umfasst. Das stellt eine einfache Möglichkeit zur Umsetzung eines Antriebsmittels dar.

Vorteilhafterweise kann vorgesehen sein, dass der Ausfahrwagen zumindest eine Lagervorrichtung zur Lagerung des zumindest einen Antriebsmittels umfasst. Über die Lagervorrichtung kann das zumindest Antriebsmittel also an dem Grundkörper gelagert sein.

Insbesondere kann das zumindest eine Antriebsmittel an zumindest einem der zwei Längsträger angeordnet sein.

Gemäß einem vorteilhaften Ausführungsbeispiel der Erfindung kann vorgesehen sein, dass die zumindest einen Hubvorrichtung Teil der zumindest einen Lagervorrichtung ist.

Somit lässt sich sie zumindest eine Hubvorrichtung äußerst platzsparend umsetzen.

Es kann auch vorgesehen sein, dass das zumindest eine Antriebsmittel über die zumindest eine Lagervorrichtung, vorzugsweise um zumindest 90°, schwenkbar gelagert.

Über eine Verschwenkung des Antriebsmittels kann die Fahrrichtung des Ausfahrwagens gesteuert werden. Insbesondere kann dadurch ein omnidirektionaler Antrieb des Ausfahrwagens umgesetzt werden.

In anderen Worten kann der Ausfahrwagen also sowohl in seine Längsrichtung als auch in seine Querrichtung verfahren werden, wodurch der Ausfahrwagen auch in engen (Produktions-)Umgebungen eingesetzt werden kann.

Zudem kann sich der Ausfahrwagen frei im Raum bewegen, ohne beispielsweise an ein Schienensystem oder dergleichen gebunden zu sein. Dadurch wird die Flexibilität des Ausfahrwagens erhöht und es können Kosten für das Errichten eines Schienensystems eingespart werden.

Weiters kann vorgesehen sein, dass die zumindest eine Lagervorrichtung einen Elektromotor umfasst, mittels welchem das zumindest eine Antriebsmittel schwenkbar ist.

Somit ist die Ausrichtung des zumindest einen Antriebsmittels einfach steuer- und/oder regelbar.

Vorteilhafterweise kann vorgesehen sein, dass die zumindest eine Antriebseinheit Teil der zumindest einen Lagervorrichtung ist.

Vorteilhafterweise kann die Antriebseinheit einen elektrischen Nabenmotor umfassen.

Diese Merkmale tragen allein oder in Kombination miteinander zu einer möglichst platzsparenden Umsetzung einer Antriebseinheit bei.

Besonders bevorzugt kann vorgesehen sein, dass der Ausfahrwagen zumindest vier Antriebsmittel, zumindest vier Antriebseinheiten, zumindest vier Lagervorrichtungen und/oder zumindest vier Hubvorrichtungen vorgesehen sind.

So kann eine möglichst stabile Ausführung des Ausfahrwagens erreicht werden.

Es kann auch vorgesehen sein, dass die zumindest eine Hubvorrichtung zumindest eine Spindel, zumindest eine Spindelmutter, welche mit der zumindest einen Spindel in Gewindeeingriff steht, und zumindest einen Elektromotor, über welchen die zumindest eine Spindelmutter antreibbar ist, aufweist.

Das stellt eine platzsparende und einfache Möglichkeit zur Umsetzung einer Hubvorrichtung dar.

Es kann weiter vorgesehen sein, dass die zumindest eine Spindel mit dem Grundkörper verbunden ist und dass die zumindest eine Spindelmutter drehbar an der zumindest einen Lagervorrichtung gelagert ist.

Durch ein Drehen der Spindelmutter kann also der Grundkörper relativ zu der Lagervorrichtung bewegt und so der Grundkörper bzw. die Längsträger angehoben oder abgesenkt werden.

Vorzugsweise kann vorgesehen sein, dass die Lagervorrichtung eine Führungsvorrichtung umfasst, über welche die Lagervorrichtung bei einer Bewegung der zwei Längsträger, vorzugsweise des Grundkörpers, in eine Richtung orthogonal zu der Oberseite der zwei Längsträger in dieser Richtung führbar ist.

Besonders bevorzugt kann dabei vorgesehen sein, dass die Führungsvorrichtung innerhalb der zumindest einen Spindel angeordnet ist

Insbesondere kann die Führungsvorrichtung zumindest eine Polygonwelle, eine Zahnwelle und/oder ein Keilwelle umfassen, welche mit der Lagervorrichtung verbunden und im Inneren der zumindest einen Spindel angeordnet ist.

Weiters kann die zumindest eine Spindel einen Öffnung in Längsrichtung der Spindel aufweisen, wobei die Öffnung ein zu der Außenkontur der zumindest einen Polygonwelle, Zahnwelle und/oder Keilwelle korrespondierende Innenkontur aufweist.

In anderen Worten kann die Führungsvorrichtung zumindest eine Welle umfassen, welche über eine Öffnung in der zumindest einen Spindel eine Welle-Nabe-Verbindung mit der Spindel ausbildet, wobei die zumindest eine Spindel in eine Längsrichtung der zumindest einen Welle relativ zu der zumindest einen Welle bewegbar ist.

Dadurch kann ein Verdrehen der Lagervorrichtung relativ zu der zumindest einen Spindel, und so zu dem Grundkörper, beim Verdrehen der Spindelmutter verhindert werden.

Gemäß einem weiteren Ausführungsbeispiel kann der Ausfahrwagen zumindest einen Akkumulator umfassen, über welchen die Antriebseinheit, der Elektromotor zum Schwenken des Antriebsmittels und/oder der Elektromotor zum Antreiben der Spindelmutter mit elektrischer Energie versorgbar sind.

Es kann auch vorgesehen sein, dass der Ausfahrwagen eine Ladeschnittstelle aufweist, welche mit einer Ladestation koppelbar ist.

Über eine solche Ladeschnittstelle kann der zumindest Akkumulator geladen werden, wenn diese mit der Ladestation verbunden ist.

Bei der Ladeschnittstelle kann es sich beispielsweise um ein Kabel, elektrische Kontakte am Ausfahrwagen und/oder um eine Spule zum induktiven Laden handeln.

Bevorzugt kann vorgesehen sein, dass der Ausfahrwagen über eine Fernbedienung steuerbar ist und/oder wobei der Ausfahrwagen automatisiert, vorzugsweise autonom, betreibbar ist.

Über eine Fernbedienung kann ein Benutzer den Ausfahrwagen manuell bedienen. Die Fernbedienung kann bevorzugt als Funkfernbedienung ausgebildet sein.

Ein automatisierter, bevorzugt ein autonomer, Betrieb des Ausfahrwagens ist dahingehend vorteilhaft, dass der Ausfahrwagen eigenständig und ohne dauerhafte Beaufsichtigung durch einen Benutzer arbeiten kann. Dadurch kann eine ansonsten als Benutzer abgestellte Person andere Aufgabe wahrnehmen, wodurch sich eine Kostenersparnis ergibt.

Vorteilhafterweise sind beide Alternativen vorgesehen.

Der Ausfahrwagen kann auch die zur Umsetzung dieser Merkmale benötigten Mittel umfassen, beispielsweise: Sensoren zur Umgebungs- bzw. Hinderniserkennung, Navigationssysteme, Funkempfänger und -sender, Recheneinheiten zur Steuerung und/oder Regelung des Ausfahrwagens.

Insbesondere kann zumindest ein Lidar-Sensor, zumindest ein Gyrosensor und/oder zumindest eine Kamera vorgesehen sein. Vorteilhafterweise sind alle dieser Sensoren vorgesehen. Dadurch kann ein entsprechen genauer und sicherer Betrieb des Ausfahrwagens auch in schmutzigen Umgebungen, beispielsweise in einem Betonwerk, sichergestellt werden.

Die Recheneinheit kann beispielsweise als speicherprogrammierbare Steuerung (SPS) ausgebildet sein.

Gemäß einem weiteren Ausführungsbeispiel kann vorgesehen sein, dass der Ausfahrwagen eine Nutzlast von zumindest 15 t, vorzugsweise von zumindest 30 t, aufweist.

Weitere Einzelheiten und Vorteile bevorzugter Ausführungsformen der Erfindung werden anhand der Figurenbeschreibung unter Bezugnahme auf die Zeichnungen im Folgenden näher erläutert. Darin zeigen:
- Fig. 1A-B: schematische perspektivische Darstellungen eines Ausfahrwagens,
- Fig. 2A: eine schematische Draufsicht auf den Ausfahrwagen,
- Fig. 2B: den Schnitt A-A der Fig. 2A,
- Fig. 3A-B: schematische Seitenansichten des Ausfahrwagens in verschiedenen Positionen,
- Fig. 4A-B: schematische Vorderansichten des Ausfahrwagens in verschiedenen Betriebszuständen, und
- Fig. 5A-C: verschiedene schematische Ansichten einer Lagervorrichtung in verschiedenen Positionen.

Die Fig. 1A zeigt eine schematische perspektivische Ansicht eines Ausfahrwagens 1 von oben, die Fig. 1B den Ausfahrwagen von unten.

Es ist erkennbar, dass der Ausfahrwagen 1 einen im Wesentlichen U-förmigen Grundkörper 2 aufweist. In diesem Ausführungsbeispiel legt der Grundkörper 2 die Außenkontur des Ausfahrwagens 2 fest, sodass auch der Ausfahrwagen selbst U-förmig ausgebildet ist.

Der Grundkörper umfasst zwei Längsträger 3, welche über einen Querträger 16 miteinander verbunden sind.

Es sind eine erste Aufnahmevorrichtung 6 zur Aufnahme einer ersten Last 7 und eine zweite Aufnahmevorrichtung 9 zur Aufnahme einer zweiten Last 10 vorgesehen.

Die erste Aufnahmevorrichtung 6 umfasst zwei Anlageelemente 6a, welche jeweils an einer Innenseite 4a der Längsträger 3 angeordnet sind und über die Innenseite 3a in Richtung des jeweils anderen Längsträgers 3 vorstehen.

Die zweite Aufnahmevorrichtung 9 umfasst zwei Auflageflächen 9a, welche an den Oberseiten 12 der Längsträger 3 ausgebildet sind. Die Auflageflächen sind dabei eben und rechteckförmig ausgeführt.

Sowohl die Auflageelemente 6a als auch die Auflageflächen 9a erstrecken sich über mehr als 90 % einer Länge der Längsträger 3.

Weiters ist erkennbar, dass der Ausfahrwagen vier als Räder ausgebildete Antriebsmittel 4 aufweist, wobei jeweils zwei der Antriebsmittel an einem der zwei Längsträger 3 gelagert sind.

In dem Querträger 16 können Recheneinheiten, Akkumulatoren, Sensoren und dergleichen angeordnet werden. Um einen Zugang ins Innere des Querträgers 16 zu gewährleisten, kann dieser eine entfernbare Abdeckung 16a aufweisen.

Der Ausfahrwagen 1 kann eine Vielzahl an Sensoren 24 umfassen, welche an verschiedenen Stellen am Ausfahrwagen 1 angeordnet sein können. Beispielsweise sind an den Anden der Längsträger 3und an den Seiten der Längsträger 3 Sensoren 24 erkennbar. Auch um Bereich des Querträgers 16 sind nicht erkennbare Sensoren 24 vorgesehen.

Es kann sich dabei beispielsweise um Lidarsensoren, Gyrosensoren und/oder Kameras handeln.

Weiters ist in diesem Ausführungsbeispiel auch eine Fernbedienung 1 in Form einer Funkfernbedienung erkennbar, mittels welcher ein Benutzer den Ausfahrwagen 1 bedienen kann. Alternativ oder zusätzlich dazu kann aber auch vorgesehen sein, dass der Ausfahrwagen 1 automatisiert, vorzugsweise autonom, betreibbar ist.

Es können auch mehrere Ausfahrwägen vorgesehen sein. In diesem Fall können auch mehrere Ausfahrwägen von der Fernbedienung 1 gesteuert und/oder automatisiert vorzugsweise autonom, betrieben werden.

Die Fig. 2A zeigt eine schematische Draufsicht auf den Ausfahrwagen 1 und die Fig. 2B den Schnitt A-A der Fig. 2A.

Es ist erkennbar, dass die die maximale vertikale Erstreckung der Längsträger 3, in diesem Ausführungsbeispiel des gesamten Ausfahrwagens 1, nach oben hin in einer Betriebslage des Ausfahrwagens 1 durch die zumindest zwei Auflageflächen 9a begrenzt ist. In anderen Worten stellen die Auflageflächen 9a den höchsten Punkt des Ausfahrwagens 1 dar.

Somit kann der Ausfahrwagen 1 vollständig unter eine zweite Last 10, insbesondere unter eine Wechselbrücke 11, fahren, was die Handhabung von Wechselladerbrücken 11 vereinfacht.

Es ist erkennbar, dass der Querträger 16 an seiner Oberseite abgeschrägt ist. es ist jedoch auch denkbar, dass an der Oberseite des Querträgers 16 eine weitere Auflagefläche 9 ausgebildet oder angeordnet ist, auch welcher ein zweite Last 10 aufliegen kann.

Es sind weiters zwei von vier Lagervorrichtung 14 erkennbar, über welche die Antriebsmittel 4 an den Längsträgern 3 gelagert sind. Die Lagervorrichtungen 14 umfassen jeweils eine Hubvorrichtung 13 zum Bewegen der Längsträger 3 bzw. des Grundkörpers 2 in eine Richtung orthogonal auf die Oberseite 12 bzw. der Auflageflächen 9a.

Zudem umfasst die Lagervorrichtung 13 auch eine Antriebseinheit 5. In diesem Ausführungsbeispiel ist die Antriebseinheit 5 als elektrischer Nabenmotor ausgebildet.

Die Fig. 3A und 3B zeigen schematische Seitenansichten des Ausfahrwagens 1 in verschiedenen Positionen.

In der Position gemäß Fig. 3A ist der Grundkörper 2 des Ausfahrwagens 1 in einer abgesenkten Position. In dieser Position kann der Ausfahrwagen 1 unter eine zweiten Last 10 gefahren oder eine erste Last 7 zwischen die zwei Längsträger 3 positioniert werden.

Über die Hubvorrichtung 13 können die Längsträger 3 bzw. der Grundkörper 2 angehoben werden, um die erste Last 7 bzw. die zweite Last 10 aufzunehmen. In dieser angehobenen Position gemäß Fig. 3B kann der Ausfahrwagen 1 dann mitsamt der ersten Last 7 oder der zweiten Last 10 verfahren werden.

Zum Abstellen der ersten Last 7 oder der zweiten Last 10 an einem Zielort, werden die Längsträger 3 bzw. der Grundkörper 2 wieder in die Position gemäß Fig. 3A abgesenkt.

Die Fig. 4A und 4B zeigen schematische Vorderansichten des Ausfahrwagens 1 in verschiedenen Betriebszuständen. In der Fig. 4A ist eine erster Betriebszustand ersichtlich, in welchem eine ersten Last 7 durch die erste Aufnahmevorrichtung 6 zwischen den Längsträgern 3 aufgenommen ist.

Die erste Last 7 setzt sich dabei aus einer Innenladerpalette 8 und drei auf der Innenladerpalette 8 angeordneten Betonfertigteilen 100 zusammen. Die Aufnahmeelemente 6a sind innerhalb einer seitlichen Nut der Innenladerpalette 8 angeordnet, wobei diese jeweils mit einer oberen Seitenwand der Nut auf den Anlageelementen 8 aufliegt.

In der Fig. 4B ist eine zweiter Betriebszustand ersichtlich, in welchem eine zweite Last 10 durch die zweite Aufnahmevorrichtung 9 auf der Oberseite 12 der Längsträger 3 aufgenommen ist.

Die zweite Last 9 setzt sich dabei aus einer Wechselbrücke 11 und einem auf der Wechselbrücke 11 angeordneten Betonfertigteil 100 zusammen. Die Stützen 11a der Wechselladerbrücke 11 müssen dabei beim Transport mit dem Ausfahrwagen 1 nicht eingeklappt werden. Die Wechselbrücke 11 liegt dabei auf den Auflageflächen 9a an der Oberseite 12 der Längsträger 3 auf und ist so von dem Ausfahrwagen 1 aufgenommen.

Anhand der Fig. 4A und 4B ist die Doppelfunktion des Ausfahrwagens 1 deutlich zu erkennen.

Die Fig. 5A bis 5C zeigen verschiedene schematische Ansichten einer Lagervorrichtung 14 in verschiedenen Positionen. In der Fig. 5A befindet die Hubvorrichtung 13 in einer abgesenkten Position, in der Fig. 5B in einer angehobenen Position. Die Fig. 5C zeigt eine schematische Draufsicht auf die Lagervorrichtung 14.

Die Lagervorrichtung 14 umfasst einen Schwenkteil 22, in welchem das Antriebsmittel 4 in Form eines Rads über die als Nabenmotor ausgebildete Antriebseinheit 5 drehbar gelagert ist. Das Schwenkteil 22 ist um eine vertikale Achse schwenkbar an einem stationären Teil 23 der Lagervorrichtung 14 gelagert.

Über einen Elektromotor 21 kann der Schwenkteil 22 um eine vertikale Achse relativ zu dem stationären Teil 23 verschwenkt werden. Dadurch ist eine schwenkbare Lagerung des Antriebsmittels 4 möglich.

Das Antriebsmittel 4 kann also über ein Verschwenken des Verschwenkteils 22 in eine Richtung ausgerichtet werden, in welche der Ausfahrwagen 1 bewegt werden soll. Über die Antriebseinheit 5 kann der Ausfahrwagen 1 dann in die besagte Richtung verfahren werden. Somit weist der Ausfahrwagen 1 in diesem Ausführungsbeispiel einen omnidirektionalen Antrieb auf.

Der maximale Schwenkwinkel des Schwenkteils 22 kann dabei vorteilhafterweise zumindest 90° betragen. Es sind aber größere (und grundsätzlich auch kleinere) maximale Schwenkwinkel denkbar.

Die Hubvorrichtung 13 umfasst eine Spindel 17 und ein mit der Spindel 17 in Gewindeeingriff stehende Spindelmutter 18. Die Spindel 17 ist dabei an einem Ende mit dem jeweiligen Längsträger 3 verbunden (siehe auch Fig. 2B).

Die Spindelmutter 18 ist über einen Flansch 18a drehbar an dem stationären Teil 23 gelagert. Über einen Elektromotor 20 kann die Spindelmutter 18 angetrieben, also gedreht werden. Beim Verdrehen der Spindelmutter 18 bewegt sich die Spindel 17 relativ zu der Lagervorrichtung 14, wodurch eine Bewegung der Längsträger 3 bzw. des Grundkörpers 2 in eine Richtung orthogonal auf die Auflageflächen 9a realisiert werden kann. Die Längsträger 3 bzw. des Grundkörpers 2 können also angehoben und abgesenkt werden.

Damit sich die Lagervorrichtung 14 beim Verdrehen der Spindelmutter 18 nicht ebenfalls verdreht, ist eine Führungsvorrichtung 25 vorgesehen. Diese ist dabei im Inneren der Spindel 17 angeordnet, wodurch sich ein äußerst geringer Platzbedarf ergibt.

Die Führungsvorrichtung 25 umfasst eine Welle 19, welche beispielsweise als Polygonwelle, Zahnwelle und/oder ein Keilwelle ausgebildet sein kann, welche mit der Lagervorrichtung verbunden und im Inneren der Spindel 17 angeordnet ist. Im vorliegenden Ausführungsbeispiel ist die Welle 19 als Keilwelle ausgebildet.

Die Welle 19 ist drehfest mit dem stationären Teil 23 der Lagervorrichtung 14 verbunden.

Die Spindel 17 umfasst eine Öffnung in Längsrichtung der Spindel 17, wobei die Öffnung ein zu der Außenkontur der Welle 19 korrespondierende Innenkontur aufweist. Die Welle 19 ist also verdrehsicher innerhalb der Spindel 17 geführt, wobei eine Bewegung in Längsrichtung der Spindel 17 möglich ist.

Somit ist auch der stationären Teil 23 der Lagervorrichtung 14 verdrehsicher gegenüber der Spindel 17, und somit den Längsträgern 3 bzw. des Grundkörpers 2, angeordnet, wobei eine Bewegung in Längsrichtung der Spindel 17 möglich. D.h. ein Heben und Senken der Längsträger 3 bzw. des Grundkörpers 2 ist weiterhin möglich.

### Bezugszeichenliste:

1 Ausfahrwagen
2 Grundkörper
3 Längsträger
   3a Innenseite
4 Antriebsmittel
5 Antriebseinheit
6 Erste Aufnahmevorrichtung
   6a Anlageelement
7 Erste Last
8 Innenladerpalette
9 Zweite Aufnahmevorrichtung
10 Zweite Last
11 Wechselbrücke
   11a Stützen
12 Oberseite
13 Hubvorrichtung
14 Lagervorrichtung
15 Fernbedienung
16 Querträger
17 Spindel
18 Spindelmutter
   18a Flansch
19 Welle
20Elektromotor zum Antreiben der Spindelmutter
21 Elektromotor zum Schwenken des Antriebsmittels
22 Schwenkteil
23 Stationärer Teil
24 Sensor
25 Führungsvorrichtung
100 Betonfertigteil

## Patentansprüche

1. Ausfahrwagen (1) zur Handhabung von Lasten, insbesondere von Betonfertigteilen (100), umfassend
- einen im Wesentlichen U-förmigen Grundkörper (2) mit zwei Längsträgern (3),
- zumindest ein auf einem Untergrund zur Auflage bringbares Antriebsmittel (4), welches zum Verfahren des Ausfahrwagens (1) über zumindest eine Antriebseinheit (5) antreibbar ist, wobei das zumindest eine Antriebsmittel (4) und die zumindest eine Antriebseinheit (5) am und/oder im Grundkörper (2) angeordnet sind, und
- eine erste Aufnahmevorrichtung (6) zur Aufnahme einer ersten Last (7), vorzugsweise einer Innenladerpalette (8), zwischen den zwei Längsträgern (3),
**dadurch gekennzeichnet, dass** der Ausfahrwagen (1) eine zweite, von der ersten Aufnahmevorrichtung (6) verschiedene Aufnahmevorrichtung (9) zur Aufnahme einer zweiten Last (10), vorzugsweise einer Wechselbrücke (11), auf einer Oberseite (12) der zwei Längsträger (3) aufweist.

2. Ausfahrwagen (1) nach Anspruch 1, wobei die erste Aufnahmevorrichtung (6) zwei Auflageelemente (6a) zur Auflage einer ersten Last (7) umfasst, wobei jeweils ein Auflageelement (6a) an einem der zwei Längsträger (3), vorzugsweise an einer dem jeweils anderen Längsträger (3) zugewandten Innenseite (3a) des jeweiligen Längsträgers (3), angeordnet und/oder ausgebildet ist.

3. Ausfahrwagen (1) nach Anspruch 2, wobei sich die zwei Auflageelemente (6a) jeweils über zumindest 90 % einer Länge der zwei Längsträger (3) erstrecken.

4. Ausfahrwagen (1) nach einem der Ansprüche 1 bis 3, wobei die zweite Aufnahmevorrichtung (9) zumindest zwei Auflageflächen (9a) zur Auflage einer zweiten Last (10) aufweist, wobei eine der zumindest zwei Auflageflächen (9a) an der Oberseite (12) eines der zwei Längsträger (3) und eine weitere der zumindest zwei Auflageflächen (9a) an der Oberseite (12) des anderen der zwei Längsträger (3) ausgebildet und/oder angeordnet ist.

5. Ausfahrwagen (1) nach Anspruch 4, wobei die zwei Auflageflächen (9a) eben und/oder rechteckförmig ausgebildet sind.

6. Ausfahrwagen (1) nach einem der Ansprüche 4 oder 5, wobei die maximale vertikale Erstreckung der Längsträger (3), vorzugsweise des Ausfahrwagens (1), nach oben hin in einer Betriebslage des Ausfahrwagens (1) durch die zumindest zwei Auflageflächen (9a) begrenzt ist.

7. Ausfahrwagen (1) nach Anspruch 6, wobei die maximale vertikale Erstreckung der Längsträger (3), vorzugsweise des Ausfahrwagens (1) zumindest zeitweise kleiner als 800 mm ist.

8. Ausfahrwagen (1) nach einem der Ansprüche 1 bis 7, wobei der Ausfahrwagen (1) zumindest eine Hubvorrichtung (13) umfasst, über welche die zwei Längsträger (3), vorzugsweise der Grundkörper (2), in eine Richtung orthogonal zu der Oberseite (12) der zwei Längsträger (3) bewegbar sind.

9. Ausfahrwagen (1) nach einem der Ansprüche 1 bis 8, wobei der Ausfahrwagen (1) zumindest eine Lagervorrichtung (14) zur Lagerung des zumindest einen Antriebsmittels (4) umfasst.

10. Ausfahrwagen (1) nach den Ansprüchen 8 und 9, wobei die zumindest einen Hubvorrichtung (13) Teil der zumindest einen Lagervorrichtung (14) ist.

11. Ausfahrwagen (1) nach einem der Ansprüche 9 oder 10, wobei das zumindest eine Antriebsmittel (4) über die zumindest einen Lagervorrichtung (14), vorzugsweise um zumindest 90°, schwenkbar gelagert ist.

12. Ausfahrwagen (1) nach einem der Ansprüche 9 bis 11, wobei die zumindest eine Antriebseinheit (5) Teil der zumindest einen Lagervorrichtung (14) ist.

13. Ausfahrwagen (1) nach einem der Ansprüche 1 bis 12, wobei der Ausfahrwagen (1) über eine Fernbedienung (15) steuerbar ist und/oder wobei der Ausfahrwagen (1) automatisiert, vorzugsweise autonom, betreibbar ist.

14. Verfahren zum Betreiben eines Ausfahrwagens (1) zur Handhabung von Lasten, insbesondere von Betonfertigteilen (100), nach einem der vorangehenden Ansprüche, wobei in einem erste Betriebszustand eine erste Last (7) über die erste Aufnahmevorrichtung (6) zwischen den zwei Längsträgern (3) und in einem zweiten Betriebszustand eine zweite Last (10) über die zweite Aufnahmevorrichtung (9) auf der Oberseite (12) der zwei Längsträger (3) von dem Ausfahrwagen (1) aufgenommen wird.
